# EUROPÄISCHE PATENTSCHRIFT

(11) **EP 0 339 195 B1**
(45) Veröffentlichungstag und Bekanntmachung des Hinweises auf die Patenterteilung: **30.06.1993**
(21) Anmeldenummer: 89102517.3
(22) Anmeldetag: 14.02.1989
(51) Int. Cl.: B03C 1/02

(54) **Magnetscheider**
Magnetic separator
Séparateur magnétique

(30) Priorität: 25.04.1988 DE 3813906; 14.07.1988 DE 3823944
(43) Veröffentlichungstag der Anmeldung: 02.11.1989
(73) Patentinhaber: Steinert Electromagnetbau GmbH, D-50886 Köln (DE)
(72) Erfinder: Feistner, Klaus, Dipl.-Ing., D-5190 Stolbern-Dorff (DE); Fassbender, Gerd, D-5000 Köln 30 (DE)
(74) Vertreter: Müller-Boré & Partner Patentanwälte

(56) Entgegenhaltungen:
- EP-A- 0 342 330
- DE-C- 298 617
- US-A- 3 448 857
- PATENT ABSTRACTS OF JAPAN, Band 6, Nr. 214 (C-131)[1092], 27. Oktober 1982; & JP-A-57 119 856 (HITACHI KINZOKU K.K.) 26-07-1982
- PATENT ABSTRACTS OF JAPAN, Band 6, Nr. 208 (C-130)[1086], 20. Oktober 1982; & JP-A-57 117 353 (HITACHI KINZOKU K.K.) 21-07-1982

## Beschreibung

Die Erfindung betrifft einen Magnetscheider mit einem über eine Gurttrommel aus nicht elektrisch leitendem Material geführten Förderband für den Transport einer zu sortierenden Fraktion aus mehr oder weniger gut elektrisch leitenden Teilchen, mit einem in der Gurttrommel mit höherer Drehgeschwindigkeit als die der Gurttrommel drehbar angetriebenen Magnetsystem und mit einem in der Material-Abwurfzone der Gurttrommel angeordnetem Sammelbehälter für die abgeschiedenen elektrisch leitenden Teilchen.

Ein derartiger Magnetscheider ist bereits aus der US-A-3 448 857 bekannt.

Bei der bekannten Vorrichtung rotiert ein in einer Trommel angeordnetes Magnetsystem innerhalb der Gurttrommel mit einer Geschwindigkeit von etwa 1500 U/min, während das Förderband die zu sortierende Fraktion mit einer Geschwindigkeit von 1 m/sec bis 1,5 m/sec der Gurttrommel und damit dem Magnetsystem zuführt. Die Trommel, in welcher das Magnetsystem angeordnet ist, weist einen Außendurchmesser auf, der in etwa dem Innendurchmesser der Gurttrommel entspricht, und zwischen Magnetsystem und Gurttrommel ist ein geringer konstanter Luftspalt ausgebildet. Während des Betriebs entsteht eine Relativbewegung zwischen dem Förderband und der Trommel, in welchem das Magnetsystem aufgenommen ist und dieser Geschwindigkeitsunterschied bewirkt, daß die magnetischen Kraftlinien durch die auf dem Förderband zugeführten elektrisch leitenden Teilchen schneiden, wodurch Ströme induziert werden, deren Größe von der elektrischen Leitfähigkeit der Teilchen abhängig ist. In den Teilchen mit größerer elektrischer Leitfähigkeit wird dabei ein höherer Strom erzeugt, welcher bewirkt, daß diese Teilchen einer Wurfbahn in den vor der Gurttrommel angeordneten Sammelbehälter folgen. Die Teilchen mit geringerer elektrischer Leitfähigkeit dagegen bleiben in Nähe des Förderbandes und fallen kurz vor dem Sammelbehälter von dem Förderband herab.

Trotz großer Vorsichtsmaßnahmen kann es geschehen, daß ein ferromagnetisches Teilchen zwischen das Förderband und dessen Gurttrommel gelangen kann. Auch ist es möglich, daß ein derartiges Teilchen durch eine Verschleißstelle in einem Förderband zwischen die Gurttrommel und das Förderband geraten kann. Diese ferromagnetischen Teilchen werden durch die Magnetkraft festgehalten und laufen auf der Gurttrommel um. Um die Wirkung des Magnetsystems nicht zu beeinträchtigen, muß die Gurttrommel aus nicht leitendem Material bestehen. In der Regel besteht die Gurttrommel eines derartigen Systems aus Kunststoff. Dieses Kunststoffmaterial wird aber bereits bei relativ geringen Temperaturen schmelzen. Ein magnetisierbares elektrisch leitendes Teilchen, d.h. Eisenteilchen, das sich zwischen Förderband und Gurttrommel festgesetzt hat, wird von dem magnetischen Wechselfeld des Magnetsystems derart stark aufgewärmt, daß es zu glühen beginnt. In diesem Zustand kann sich das Teilchen durch den Kunststoff der Gurttrommel durcharbeiten und gelangt in den Luftspalt zwischen der Außenfläche des Magnetsystems und der Innenfläche der Gurttrommel. Dabei kann es dann unter Umständen zu starken Beschädigungen der Vorrichtung kommen, da das schnell drehende Magentsystem das Eisenteilchen mitnimmt und beispielsweise den Gurttrommelmantel aufschlitzt. Dies zieht eine Stillegung des Systems und eine teure Reparatur mit sich.

Außerdem ist eine Magnetscheidertrommel bekannt (JP-A-57119856), bei der die zu sortierende Fraktion direkt auf den Trommelmantel aufgegeben wird, innerhalb dessen ein rotierendes Magnetsystem exzentrisch angeordnet ist. In der Praxis hat sich gezeigt, daß kleine Eisenteilchen auf der Trommel in der Nähe des rotierenden Magnetsystems gehalten und stark aufgewärmt werden, so daß sie zu glühen beginnen, da kein Förderband vorhanden ist, das solche Teilchen mitnehmen könnte.

Der Erfindung liegt die Aufgabe Zugrunde, einen gattungsgemäßen Magnetscheider derart auszubilden, daß Beschädigungen der Gurttrommel durch zwischen das Förderband und Gurttrommel gelangende Teilchen vermieden werden.

Diese Aufgabe wird erfindungsgemäß gelöst durch einen Magnetscheider gemäß Anspruch 1.

Wenn bei dem erfindungsgemäßen Permanentmagnetscheider ein Eisenteilchen zwischen Gurttrommel und Gurt gelangt, wird es zwischen der Gurttrommel und dem Gurt eingeklemmt und dadurch zwar zunächst an dem schnell drehenden Magnetsystem vorbeigeführt, jedoch kann es von diesem nicht festgehalten werden, sondern es wird zwangsweise bei der Rotation der Gurttrommel in größeren Abstand zu dem Magnetsystem gebracht. Dabei wird der Einfluß der magnetischen Kraftlinien auf das Eisenteilchen so gering, daß es entweder an der Gurttrommel hängenbleibt oder auf das Untertrum des Förderbandes fällt.

Erfindungsgemäß ist das Magnetsystem um die Mittelachse der Gurttrommel verschwenkbar, so daß die Relativlage zwischen Magnetsystem und Gurttrommel mit einfachen Mitteln eingestellt werden kann und beispielsweise Wartungsarbeiten erleichtert werden können.

Vorzugsweise sind an der Außenseite der Gurttrommel zwischen Ober- und Untertrum des Förderbandes und/oder an der Innenseite des Untertrums des Förderbandes in Rotationsrichtung der Gurttrommel hinter dieser Abstreifer angeordnet, so daß zwischen das Förderband und die Gurttrommel gelangende Eisenteilchen von der Gurttrommel oder dem Untertrum des Förderbandes abgestreift und abgeleitet werden können. Damit wird eine Beschädigung der Gurttrommel durch das eingeschlossene Eisenteilchen ausgeschaltet.

Vorzugsweise ist der Durchmesser des Magnetsystems etwa halb so groß wie der Durchmesser der Gurttrommel, so daß das Magnetsystem um 360° um die Mittelachse der Gurttrommel verschwenkt werden kann.

Das Magnetsystem kann aus Permanent- oder Elektromagneten bestehen.

Ein Ausführungsbeispiel der Erfindung wird nachstehend anhand der Zeichnung näher erläutert.

Die Figur zeigt ein Förderband 10, das über eine Gurttrommel 12 geführt wird. Auf dem Obertrum 14 des Förderbandes 10 ist eine Fraktion aus mehr oder weniger elektrisch leitenden Teilchen 16 angeordnet, die mit einer Geschwindigkeit von etwa 1 m/sec bis 1,5 m/sec in Richtung des Pfeiles 18 auf dem Förderband 10 transportiert werden. Die Gurttrommel 12 besteht aus elektrisch nicht leitendem Material, beispielsweise einem Kunststoffmaterial.

Innerhalb der Gurttrommel 12 ist ein Magnetsystem 20 mit Permanentmagneten oder Elektromagneten 22 angeordnet, die in einer Zylindertrommel 24 vorgesehen sind. Die Zylindertrommel 24 des Magnetsystems 20 weist etwa den halben Durchmesser der Gurttrommel 12 auf. Die Mittelachse 26 der Zylindertrommel 24 ist exzentrisch zu der Mittelachse 28 der Gurttrommel 12 angeordnet. Die Zylindertrommel 24 ist mit den Magneten 22 mittels Armen 30 um die Mittelachse 28 der Gurttrommel 12 schwenkbar. Zur optimalen Trennung von gut elektrisch leitenden Teilchen von weniger gut elektrisch leitenden Teilchen ist das Magnetsystem 20 in der in der Figur gezeigten Stellung angeordnet. Das Magnetsystem 20 rotiert um den Mittelpunkt 26 mit einer Geschwindigkeit von etwa 25 s⁻¹ (1500 U/min).

Vor der Gurttrommel 12 ist ein Behälter 32 angeordnet, in welchen die gut elektrisch leitenden Teilchen 34 hineinfallen. Während des Transports auf dem Förderband 10 schneiden die magnetischen Kraftlinien des Magnetsystems 20 durch die Gurttrommel 12 und das Förderband 10 und die auf dem Förderband angeführten elektrisch leitenden Teilchen 16. Dabei werden in den elektrisch leitenden Teilchen Ströme induziert, die bei gut elektrisch leitenden Teilchen höher sind als bei weniger gut elektrisch leitenden Teilchen. Die gut elektrisch leitenden Teilchen werden dann auf eine Wurfbahn beschleunigt, die durch den Pfeil 36 angedeutet ist. Die weniger gut leitenden Teilchen bleiben in Nähe des Förderbandes und fallen zwischen diesem und dem Behälter 32 nach unten. Zwischen der Außenfläche der Zylindertrommel 24 des Magnetsystems 20 und der Innenfläche des Gurttrommel 12 ist ein Luftspalt 38 ausgebildet, der infolge der exzentrischen Anordnung des Magnetsystems 20 in der Gurttrommel 12 sich stetig verändert. An der Außenfläche der Gurttrommel 12 gegenüberliegend zu dem in der Gurttrommel 12 angeordneten Magnetsystem 20 sind ein Abstreifer 40 und ein darunter liegender Auffangbehälter 42 angeordnet. Ein weiterer Abstreifer 44 ist auf der Innenfläche des Untertrums 46 des Förderbandes 10 vorgesehen.

Wenn aus irgendeinem nicht vorhersehbaren und ungewollten Grund ein Eisenteilchen 48 zwischen die Innenseite des Förderbandes 10 und die Außenseite der Trommel 12 gelangt, wird in diesem durch Einwirkung der magnetischen Kraftlinien des Magnetfeldes 20 ein Strom induziert und das Eisenteilchen 48 wird infolge der hohen Drehgeschwindigkeit des Magnetsystems 20 auf der Außenfläche der Gurttrommel 12 mitgerissen, bis nach ausreichender Drehung der Gurttrommel 12 der Abstand des auf der Außenfläche angeordneten Eisenteilchens 48 zu dem Magnetsystem 20 so groß wird, daß die magnetischen Kraftlinien ihren Einfluß auf das Eisenteilchen 48 verlieren. Sollte das Eisenteilchen 48 weiter an der Gurttrommel 12 haften bleiben, so kann es durch den Abstreifer 40 abgestreift und in den Auffangbehälter 42 abgegeben werden. Sollte das Teilchen vorher von der Außenfläche der Gurttrommel 12 auf das Untertrum 46 herabfallen, so wird es von dem Abstreifer 44 aus dem Raum zwischen Ober- und Untertrum des Förderbandes 10 entfernt. Durch die exzentrische Anordnung des Magnetsystems 20 in der Gurttrommel 12 und infolge des geringeren Durchmessers des Magnetsystems 20 wird verhindert, daß ein zwischen Gurttrommel 12 und Förderband 10 gelangendes Eisenteilchen 48 mit einer zu der Gurttrommel 12 höheren Geschwindigkeit von dem Magnetsystem mitgerissen wird, so daß, da das Eisenteilchen 48 durch Einfluß des Magnetsystems 20 keine sehr große Erwärmung erleidet, eine Beschädigung der Gurttrommel 12, d.h. beispielsweise ein Aufschlitzen dieser durch das Eisenteilchen 48 ausgeschlossen wird.

## Patentansprüche

1. Magnetscheider mit einem über eine Gurttrommel (12) aus nichtelektrisch leitendem Material geführten Förderband (10) für den Transport einer zu sortierenden Fraktion aus mehr oder weniger gut elektrisch leitenden Teilchen (16, 34), einem in der Gurttrommel (12) mit höherer Drehgeschwindigkeit als die der Gurttrommel (12) drehbar angetriebenen Magnetsystem (20) und einem in der Material-Abwurfzone der Gurttrommel (12) angeordneten Sammelbehälter (32) für die abgeschiedenen elektrisch leitenden Teilchen (34), dadurch gekennzeichnet,
daß der Außendurchmesser des Magnetsystems (20) wesentlich kleiner ist als der lichte Innendurchmesser der Gurttrommel (12), daß das Magnetsystem (20) exzentrisch in der Gurttrommel (12) angeordnet ist, und daß das Magnetsystem (20) um die Mittelachse (28) der Gurttrommel (12) schwenkbar angeordnet ist.

2. Magnetscheider nach Anspruch 1, dadurch gekennzeichnet, daß der Durchmesser des Magnetsystems (20) etwa halb so groß ist wie der Durchmesser der Gurttrommel (12).

3. Magnetscheider nach Anspruch 1 oder 2, dadurch gekennzeichnet, daß an der Außenseite der Gurttrommel (12) zwischen einem Obertrum (14) und einem Untertrum (46) des Förderbandes (10) und/oder an der Innenseite des Untertrums (46) des Förderbandes (10) in Rotationsrichtung der Gurttrommel (12) hinter dieser Abstreifer (40, 44) angeordnet sind.

4. Magnetscheider nach einem der Ansprüche 1 bis 3, dadurch gekennzeichnet, daß das Magnetsystem (20) aus Permanent- oder Elektromagneten besteht.

## Claims

1. A magnetic separator, having a conveyor belt (10) guided over a belt drum (12) of electrically nonconductive material for the transport of the fraction to be sorted which consists of particles (16, 34) of more or less good electrical conductivity, and having a magnet system (20) inside the belt drum (12) which can be driven in rotation at a speed higher than that of the belt drum (12) and with a collecting container (32) arranged in the material discharge area of the belt drum (12) for the electrically conductive particles (34) separated out, characterized by the fact that the outside diameter of the magnet system (20) is substantially less than the clear inside diameter of the belt drum (12), that the magnet system (20) is arranged eccentrically in the belt drum (12) and that the magnet system (20) is arranged for swinging around the center line (28) of the belt drum (12).

2. A magnetic separator according to Claim 1, characterized by the fact that the diameter of the magnet system (20) is about half as large as the diameter of the belt drum (12).

3. A magnetic separator according to Claim 1 or 2, characterized by the fact that scrapers (40, 44) are arranged outside of the belt drum (12) between an upper course (14) and a lower course (46) of the conveyor belt (10) and/or on the inside of the lower course (46) of the conveyor belt (10) in rotational direction behind the belt drum (12).

4. A magnetic separator according to any of Claims 1 to 3, characterized by the fact that the magnet system (20) consists of permanent magnets or electromagnets.

## Revendications

1. Trieur magnétique comportant une bande transporteuse (10), qui est guidée par l'intermédiaire d'un tambour à courroie (12) en matériau non électroconducteur et qui sert à transporter une fraction à séparer de particules (16, 34) conduisant plus ou moins bien l'électricité, trieur comportant un système magnétique (20) commandé, capable de tourner dans le tambour à courroie (12) avec une vitesse de rotation supérieure à celle de ce dernier et comportant, placé dans la zone de déversement du tambour à courroie (12), un récipient collecteur (32) pour les particules électroconductrices séparées (34), caractérisé en ce que le diamètre extérieur du système magnétique (20) est, pour l'essentiel, plus petit que le diamètre interne libre du tambour à courroie (12), en ce que le système magnétique (20) est placé de manière excentrique dans le tambour à courroie (12) et en ce que le système magnétique (20) est placé capable de tourner autour de l'axe central (28) du tambour à courroie (12).

2. Trieur magnétique selon la revendication 1, caractérisé en ce que la dimension du diamètre du système magnétique (20) est presque la moitié de celle du diamètre du tambour à courroie (12).

3. Trieur selon la revendication 1 ou 2, caractérisé en ce que contre la face externe du tambour à courroie (12), entre un brin supérieur (14) et un brin inférieur (46) de la bande transporteuse (10) et/ou contre la face interne du brin inférieur (46) de la bande transporteuse (10), derrière le tambour à courroie (12) dans le sens de rotation de ce dernier, sont placés des racloirs (40, 44).

4. Trieur magnétique selon l'une des revendications 1 à 3, caractérisé en ce que le système magnétique (20) se compose d'aimants permanents ou d'électroaimants.
